# EUROPÄISCHE PATENTSCHRIFT

(11) **EP 4 371 193 B1**
(45) Veröffentlichungstag und Bekanntmachung des Hinweises auf die Patenterteilung: **10.06.2026**
(21) Anmeldenummer: 22738579.6
(22) Anmeldetag: 23.06.2022
(51) Int. Cl.: H01R 13/627, H01R 13/635, H01R 24/64, H01R 31/06

(54) **STECKERKUPPLUNG**
PLUG COUPLING
COUPLAGE PAR ENFICHAGE

(30) Priorität: 12.07.2021 AT 505702021
(43) Veröffentlichungstag der Anmeldung: 22.05.2024
(73) Patentinhaber: Neutrik AG, 9494 Schaan (LI)
(72) Erfinder: DOBLER, Oliver, 6774 Tschagguns (AT)
(74) Vertreter: Kaminski Harmann
(86) Internationale Anmeldenummer: PCT/EP2022/067142
(87) Internationale Veröffentlichungsnummer: WO 2023/285097

(56) Entgegenhaltungen:
- WO-A1-2014/190744
- WO-A1-2021/058129
- JP-A- 2011 243 304
- US-A1- 2007 032 119

## Beschreibung

Die Erfindung betrifft eine Steckverbinder-Kupplung gemäss Anspruch 1.

Von der Neutrik AG wurde unter der Bezeichnung NE8FF eine Kupplung bekannt, die ein Gehäuse aus zwei zusammengesetzten Strangpressprofilen mit im Querschnitt L-förmigem Design aufweist, wobei an beiden offenen Ende des insgesamt quaderförmigen Gehäuses jeweils eine Standard-Steckerbuchse für Datenkabelstecker, vorzugsweise RJ45-Stecker, eingesetzt ist. Dazu sind die hintereinander auf einer gemeinsamen Achse angeordneten und in gespiegelter Ausrichtung zu einer Quermittelebene vorliegenden Steckerbuchsen mittels speziellen Adapter-Flanschplatten an den Stirnseiten des Gehäuses verschraubt. Die an der Hinterseite der Steckerbuchsen vorgesehenen Kompensations-Leiterplatten, in welche die Kontaktelemente der Steckerbuchsen eingelötet sind, sind mit Einzelkabeln miteinander verbunden. Jede der Steckerbuchsen ist standardmässig mit einer Verriegelungseinrichtung versehen, die mit dem eingesteckten komplementären Kabelstecker zusammenwirkt und ein unbeabsichtigtes und ungewolltes Abziehen des Steckers und damit das Lösen der Steckverbindung verhindert. Dazu umfasst die Verriegelungsanordnung einen Verriegelungsarm mit einem Verriegelungsvorsprung, welcher im eingesteckten Zustand des Kabelsteckers in eine Verriegelungsausnehmung am Kabelstecker, vorzugsweise an einem buchsenförmigen Einsteckteil, einkoppelt. Weiters ist ein über die Stirnseiten des Gehäuses hinausragende Betätigungselement zum Einwirken auf den Verriegelungsarm vorhanden. Dieses ist ausgehend von einer Passivstellung gegen die Wirkung eines Rückstellelementes manuell in Längsrichtung des Gehäuses in eine Aktivstellung verschiebbar ist, in welcher die Verriegelungsstrukturen von Kabelstecker und Steckerbuchse ausser Eingriff sind, um die Steckverbindung der jeweiligen Seite zu lösen. Anschliessend kann der Kabelstecker aus der Einstecköffnung der Standard-Kabelbuchse abgezogen werden.

Ein ähnlich aufgebautes Produkt wurde von der Ningbo Haishu Seetronic Electronics Co. Ltd. unter der Bezeichnung SE8FF bzw. SE8FF-X auf den Markt gebracht. Auch hier sind an den Stirnseiten eines quaderförmigen Gehäuses Standard-Steckerbuchsen für insbesondere RJ45-Datenstecker angebracht. Diese Steckerbuchsen sind wieder hintereinander auf einer gemeinsamen Achse angeordnet, nun aber relativ zueinander um die gemeinsame Achse um 180° verdreht. Die Betätigungsanordnungen sind dadurch natürlich ebenso relativ zueinander um die gemeinsame Achse um 180° verdreht, wodurch die Handhabung etwas umständlicher ausfällt, da zum Lösen beider Steckverbindungen auf einander entgegengesetzte Seiten umgegriffen werden muss.

Unter der Bezeichnung NE8FFX6-W ist von Neutrik AG ein Produkt auf den Markt gekommen, bei welchem in einem Gehäuse zwei auf einer gemeinsamen Achse angeordnete Steckerbuchsen mit entgegengesetzt orientierten Einstecköffnungen ausgebildet sind. Diese Steckerbuchsen sind wie bei der Kupplung NE8FF ebenfalls hintereinander auf einer gemeinsamen Achse angeordnet und Bezug auf eine Quermittelebene des Gehäuses in gespiegelter Ausrichtung orientiert. Die elektrisch leitende Verbindung zwischen den Steckerbuchsen wird über einen aufwändig speziell angefertigten Kontaktsatz hergestellt, in dem die Kontaktelemente in einem ebenen, flachen Isolierkörper gehalten sind. Die Verriegelungsanordnung umfasst zwei Verriegelungsarme, die gemeinsam mit dem Betätigungselement ein einziges Bauteil bilden.

Das Gehäuse umfasst zwei Kontaktträger in gespiegelter Orientierung in Bezug auf eine Quermittelebene des Gehäuses, sowie zwei in Richtung der gemeinsamen Achse geteilten Halbschalen, die durch einen Mantel aus elastischem Material gegeneinanderpresst werden und die Kontaktträger fixieren. Dabei deckt der Mantel auch das Betätigungselement ab und überragt die Schale in Richtung der gemeinsamen Achse, wobei an seinen beiden Enden eine radial nach innen weisende Dichtlippe vorgesehen ist.

RJ45 Kupplungen mit um 180° verdrehten Einsteckrichtungen an den beiden Enden sind beispielsweise in der WO 2014/190744 A1, der DE 29905338 U1, der WO 9945611 A1 und der US 2007032119 A1 offenbart, jedoch ohne irgendwelche aktive Verriegelungsvorrichtungen an den Kupplungen. Die betätigbare Verriegelung liegt an den beiden Kabelsteckern, während die Kupplungen nur entsprechende Hintergreifungen aufweisen.

Aufgabe der vorliegenden Erfindung war es, die Nachteile des Standes der Technik zu überwinden und eine Vorrichtung zur Verfügung zu stellen, die eine einfache, wirtschaftliche Fertigung mit Flexibilität in der Anwendung und gutem Bedienungskomfort vereint.

Diese Aufgabe wird durch eine Vorrichtung und ein Verfahren gemäss den Ansprüchen gelöst.

Die erfindungsgemässe Vorrichtung sieht dazu vor, dass die Kontaktelemente beider Steckerbuchsen einem gemeinsamen Kontaktsatz angehören, in welchem die Kontaktelemente gekreuzt geführt und auf den gegenüberliegenden Seiten relativ zueinander um die gemeinsame Achse um 180° verdreht angeordnet sind, und zwei Verriegelungsarme einander bezüglich der gemeinsamen Achse gegenüberliegend angeordnet sind. Derartige Kontaktsätze sind einfach und wirtschaftlich herstellbare und einfach erhältliche Bauteile, deren Einsatz für die erfindungsgemässe Kupplung einen einfachen Aufbau und wirtschaftliche Fertigung gestatten. Die beiden einander gegenüberliegenden Verriegelungsarme ermöglichen für jede Seite eine funktional optimal auslegbare Konstruktionsweise ohne Einschränkungen durch die jeweils andere Verriegelungsanordnung.

Bevorzugt sind dazu die Verriegelungsanordnungen mit jeweils einem eigenen Betätigungselement und einem eigenen Rückstellelement ausgestattet und sind unabhängig voneinander betätigbar. Damit kann jede Seite unabhängig von der anderen Seite ver- und entriegelt werden, womit bei Entriegelung einer Seite die gegenüberliegende Seite weiterhin verriegelt und gegenüber unbeabsichtigtem Abziehen des Steckers gesichert ist.

Die Betätigungselemente sind gemäss einer vorteilhaften Ausführungsform in Bezug auf die gemeinsame Achse auf einander um 180 Grad entgegensetzten Seiten angeordnet. Damit sind diese Betätigungselemente in einer gegenseitigen Lage angeordnet, dass sie bei Ergreifen der Kupplung durch den Benutzer intuitiv in eine ergonomisch günstige Position gebracht werden können, in der eine gut dosierbare Kraftausübung gleichzeitig auf beide Betätigungselemente möglich ist.

Alternativ oder auch in Kombination damit kann gemäss einer weiteren Ausführungsform der Erfindung vorgesehen sein, dass die Betätigungselemente in der gleichen Ebene quer zur gemeinsamen Achse angeordnet sind. Dies hat den Vorteil, dass die Betätigungskräfte als auch die Reaktionskräfte alle in einer Linie wirken. Bevorzugt ist die Ebene, in welcher die Betätigungselemente liegen, die Längsmittelebene der erfindungsgemässen Kupplung.

Um die Kraftausübung beim Entriegelnd der Steckverbindungen und das Halten der Kupplung während des Manipulierens optimal zu vereinen, sieht eine vorteilhafte Ausführungsform der Erfindung vor, dass die Richtung der Verschiebung der Betätigungselemente zwischen ihrer Passivstellung und ihrer Aktivstellung überwiegend radial in Bezug auf die gemeinsame Achse verläuft.

Eine sehr einfache und wirtschaftliche Bauweise lässt sich mit einer erfindungsgemässen Ausführungsform erzielen, bei welcher der Verriegelungsarm starr mit seinem Betätigungselement verbunden ist. Besonders bevorzugt ist dabei eine Variante mit einstückigem Aufbau von Verriegelungsarm und Betätigungselement.

Bevorzugt wird die Erfindung derart realisiert, dass das Gehäuse zwei Kontaktträger und eine diese Kontaktträger in ihrer relativen Position zueinander fixierende Schale umfasst, wobei die Kontaktträger auf einer gemeinsamen Achse und relativ zueinander um die gemeinsame Achse um 180° verdreht angeordnet sind. Damit ist eine sehr effektive Fertigung und Lagerhaltung der dafür benötigten Einzelteile möglich, da nur die Kontaktträger und die elektrischen Kontaktelemente entsprechend der Steckverbindernorm gestaltet sein müssen, die übrigen Bauteile der Kupplung für alle oder zumindest für eine Gruppe von Kupplungsarten immer gleich aufgebaut sein können.

Für die einfache Fertigung ist ein Aufbau der Kupplung vorteilhaft, der dadurch gekennzeichnet ist, dass die Schale aus zwei in Richtung der gemeinsamen Achse geteilten Halbschalen besteht, welche durch einen Mantel aus nichtmetallischem Material zusammengehalten werden, was den Zusammenbau sehr erleichtert.

Eine bevorzugte Variante der Kupplung weist dabei einen Mantel auf, der aus einem elastischen Material besteht und die Halbschalen gegeneinanderpresst. Der zum Schutz der Kupplung ohnedies vorteilhafte Mantel ersetzt übliche Verbindungsmittel wie Schrauben, Klemmen od. dgl., so dass Montagebohrungen, Ansatzflächen oder ähnliche Strukturen vermieden und die Bauteile sehr einfach gehalten werden können.

Vorteilhafterweise ist dabei weiters vorgesehen, dass der Mantel auch die Betätigungselemente abdeckt und im Bereich der Betätigungselemente Strukturen aufweist, um die manuelle Verschiebung der Betätigungselemente zu ermöglichen. Der Bereich der Betätigungselemente, welche von der Innenseite der Kupplung an die Oberfläche geführt werden müssen, um manuell betätigt werden zu können.

Vorteilhafterweise kann der Mantel noch eine weitere Funktion übernehmen, wenn er gemäss einer weiteren erfindungsgemässen Ausführungsform die Schale in Richtung der gemeinsamen Achse überragt und an seinen beiden Enden eine radial nach innen weisende Dichtlippe aufweist. Bei eingestecktem komplementärem Steckverbinder ist dann die Einstecköffnung abgedichtet und das Eindringen von Schmutz oder Feuchtigkeit ist unterbunden. Bei entsprechender Materialwahl und Auslegung ist eine Schutzklasse bis IP65 möglich.

Eine weitere vorteilhafte Ausführungsform einer erfindungsgemässen Kupplung ist dadurch gekennzeichnet, dass der Kontaktsatz in einem Rahmen eingesetzt ist, dessen einander entlang der gemeinsamen Achse gegenüberliegende Seiten in die Kontaktträger eingeschoben ist.

Bevorzugt ist dabei eine Variante, bei welcher der Rahmen aus zwei einander in Bezug auf die gemeinsame Achse gegenüberliegenden Rahmenteilen ausgeführt ist, die einander in Richtung der gemeinsamen Achse gesehen im zentralen Abschnitt des Kontaktsatzes überlappen.

Vorteilhafterweise ist für diese Ausführungsformen weiters vorgesehen, dass zumindest Teile der Betätigungsanordnung, vorzugsweise die gesamte Betätigungsanordnung, im oder am Rahmen abgestützt bzw. gehalten sind.

Zum besseren Verständnis der Erfindung wird diese anhand der nachfolgenden Figuren näher erläutert.

Es zeigen jeweils in stark vereinfachter, schematischer Darstellung:
- Fig. 1: eine perspektivische Ansicht einer erfindungsgemässen Steckverbinder-Kupplung;
- Fig. 2: eine Explosionsdarstellung der Kupplung der Fig. 1;
- Fig. 3: einen Längsschnitt durch die Kupplung der Fig. 1 entlang der vertikalen Längsmittelebene.

Einführend sei festgehalten, dass in den unterschiedlich beschriebenen Ausführungsformen gleiche Teile mit gleichen Bezugszeichen bzw. gleichen Bauteilbezeichnungen versehen werden, wobei die in der gesamten Beschreibung enthaltenen Offenbarungen sinngemäss auf gleiche Teile mit gleichen Bezugszeichen bzw. gleichen Bauteilbezeichnungen übertragen werden können. Auch sind die in der Beschreibung gewählten Lageangaben, wie z.B. oben, unten, seitlich usw. auf die unmittelbar beschriebene sowie dargestellte Figur bezogen und sind diese Lageangaben bei einer Lageänderung sinngemäss auf die neue Lage zu übertragen.

Die in Fig. 1 in perspektivischer Ansicht dargestellte Steckverbinder-Kupplung ist beispielhaft in einer Ausführungsform für die Verwendung mit Datensteckern, vorzugsweise RJ45-Steckern bis Cat. 6, dargestellt. Selbstverständlich ist der erfindungsgemässe Aufbau auch auf andere Arten von Einbausteckverbindern oder Kupplern übertragbar. So kann die erfindungsgemässe Lösung auch für Steckverbinder nach dem XLR-Standard eingesetzt werden, für Klinkenstecker, od. dgl.

An einem Gehäuse 1 sind zwei Steckerbuchsen 2, 3 ausgebildet, in deren Einstecköffnungen 4, 5 welche komplementäre Steckverbinder eingesteckt werden können. Die Steckerbuchsen 2, 3 sind auf einer gemeinsamen Längsmittelachse M derart positioniert, dass sie eine um eine Quermittelebene gespiegelte Anordnung darstellen.

Elektrische Kontaktelemente 6, 7 sowie allenfalls auch Erdungskontakte 8 sind in jeweils einem Kontaktträger 9, 10 jeder Steckerbuchse 2, 3 fixiert, wobei die Kontaktträger 9, 10 im Inneren des Gehäuses 1 gehalten sind. Die Kontaktelemente 6 einer Steckerbuchse 2 sind mit den Kontaktelementen 7 der gegenüberliegenden Steckerbuchse 3 verbunden, vorzugsweise in gekreuzter Anordnung.

Wie aus der Explosionsdarstellung der Fig. 2 und auch aus dem Längsschnitt der Fig. 3 hervorgeht, liegen die Steckerbuchsen relativ zueinander um die gemeinsame Achse, vorzugsweise die Längsmittelachse M, um 180° verdreht angeordnet vor. Die entgegengesetzt orientierten Einstecköffnungen 4, 5 weisen ebenfalls diese verdrehte Anordnung auf, genauso wie der Kontaktträger 9 gegenüber dem entgegengesetzt ausgerichteten Kontaktträger 10 auf der anderen Seite der Kupplung um 180° um die Längsmittelachse M verdreht ist.

Die Kontaktträger 9, 10 werden durch zwei Halbschalen 11, 12 zusammengehalten und in ihrer Position relativ zueinander fixiert, welche Halbschalen 11, 12 zusammen eine in der vertikalen Längsmittelebene geteilte Schale bilden. Die Halbschalen 11, 12 werden durch einen Mantel 13 aus einem elastischen Material, vorzugweise einem Kunststoff oder Gummi, zusammengehalten und gegeneinanderpresst. Zusätzlich zu dieser Funktion des Mantels 13 für die mechanische Stabilität der Kabelstecker-Kupplung übernimmt dieser auch eine Dichtfunktion, um bei eingestecktem Kabelstecker die jeweilige Steckerbuchse 2, 3 gegen Feuchtigkeit und Schmutz abzudichten. Dazu überragt der Mantel 13 die beiden Halbschalen 11, 12 an vorzugsweise beiden Enden, ragt aber nicht bzw. nur unwesentlich über die Stirnseite des jeweiligen Kontaktträgers 9, 10 hinaus. In seinem Endbereich, vorzugsweise in beiden Endbereichen, weist der Mantel 13 jeweils eine die Einstecköffnung 4, 5 umlaufende, radial nach innen auf die zentrale Mittelachse M hin weisende Dichtlippe 14, 15 in beiden überstehenden Randabschnitten auf.

Innerhalb der beiden Kontaktträger 9, 10 und der Halbschalen 11, 12 sind die elektrischen Kontaktelemente 6, 7 gehalten. Diese sind typischerweise Teil eines Kontaktsatzes 16, in welchem die Kontaktelemente 6, 7 der jeweiligen Steckerbuchsen 2, 3 durch mittige Verbindungsabschnitte 17 verbunden sind, wobei im Kontaktsatz 16 die Kontaktelemente gekreuzt geführt und auf den gegenüberliegenden Seiten relativ zueinander um die gemeinsame Achse um 180° verdreht angeordnet sind. Der vorzugsweise Z-förmig gestaltete und typischerweise als herkömmlicher Standardteil ausgeführte Kontaktsatz 16 umfasst weiters vorzugswiese zwei Isolierkörper 18 aus elektrisch isolierendem Material in seinem zentralen Abschnitt, auf beiden Seiten an die mittigen Verbindungsabschnitte 17 angrenzend, in welchen Isolierkörpern die Kontaktelemente 6, 7, 17 in ihrer relativen Position zueinander fixiert gehalten sind. Die Isolationskörper 18 bestehen typischerweise aus isolierendem Kunststoff und sind um die Kontaktelemente 6, 7, 17 gespritzt. Sie weisen vorzugsweise als quaderförmige Elemente ausgebildet.

Bevorzugt ist der Kontaktsatz 16 in einem Rahmen 19, 20 einsetzt, dessen einander entlang der gemeinsamen Achse M gegenüberliegende Seiten in die Kontaktträger 9, 10 eingeschoben ist. Der Rahmen 19, 20 ist dabei bevorzugt aus zwei einander in Bezug auf die gemeinsame Achse M gegenüberliegenden Rahmenteilen 19, 20 ausgeführt ist, die einander in Richtung der gemeinsamen Achse gesehen im zentralen Abschnitt des Kontaktsatzes 16 überlappen. Jeder Rahmenteil 19, 20 ist im Längsschnitt gesehen L-förmig gestaltet, wobei sich an einen zentral am Kontaktsatz 16 zum Anliegen kommende Schenkel 21, 22 ein senkrecht abstehender und sich parallel zur Längsmittelachse M erstreckender zweiter Schenkel 23, 24 in die Kontaktträger 9, 10 hineinragt und dort vorzugsweise geführt und positioniert ist. Im zweiten Schenkel 23, 24 ist eine Ausnehmung 25, 25 ausgearbeitet, in welcher der Isolierkörper 18 der jeweiligen Seite des Kontaktsatzes 16 eingesetzt und derart genau positioniert und fixiert ist.

Als weitere funktionelle Baugruppe umfasst die Streckverbinder-Kupplung zumindest eine Verriegelungsanordnung 27 bis 34 für jeden Kabelstecker in der Steckerbuchse 2, 3. Diese Anordnung umfasst im dargestellten Beispiel jeweils einen Verriegelungsarm 27, 28 pro Seite, d.h. pro Steckerbuchse 2, 3, welcher mit einem Verriegelungsvorsprung 29, 30 versehen ist, der im eingesteckten Zustand des Kabelsteckers in eine komplementäre Verriegelungsstruktur am Kabelstecker einkoppelt und diesen in der Einstecköffnung 4, 5 fixiert hält. Die Verriegelungsarme 27, 28 liegen einander vorzugsweise bezüglich der gemeinsamen Längsmittelachse M genau gegenüber.

Die Entriegelung wird separat für jede Steckerbuchse 2, 3 manuell über je ein Betätigungselement 31, 32 bewirkt, das ausgehend von einer Passivstellung gegen die Wirkung jeweils einer Rückstellfeder 33, 34 als bevorzugte Ausführungsform eines elastischen Rückstellelementes manuell in eine Aktivstellung verschiebbar ist, in welcher der Verriegelungsvorsprung 29, 30 und die komplementäre Verriegelungsstruktur am Kabelstecker ausser Eingriff gehalten sind. In der dargestellten Ausführungsform der Kupplung sind Betätigungselement 31, 32 und Verriegelungsarm 27, 28 einstückig und im Wesentlichen starr ausgeführt, so dass bei Verschiebung des Betätigungselementes 31, 32 in die Aktivstellung der Verriegelungsarm 27, 28 gleich mitgenommen und in gleicher Weise verschoben wird, um ausser Eingriff mit der Verriegelungsstruktur am Kabelstecker gebracht zu werden.

Bevorzugt stützt sich die Rückstellfeder 33, 34 am zugehörigen Rahmenteil 19, 20 ab, der dazu für die Lagefixierung der Rückstellfeder 33, 34 jeweils einen Zapfen 38,39 aufweist. Die Kombination Betätigungselement 31, 32/Verriegelungsarm 27, 28 wiederum stützt sich an der Rückstellfeder 33, 34 ab und ist damit ebenfalls sicher positioniert und quer zur Verstellrichtung zwischen Passivstellung und Aktivstellung auch in ihrer Lage relativ zum Gehäuse 1 fixiert.

Während beim bevorzugten, in den Zeichnungsfiguren dargestellten Ausführungsbeispiel einer Steckverbinder-Kupplung die Verriegelungsanordnungen 27 bis 34 mit jeweils einem eigenen Betätigungselement 31, 32 und einem eigenen Rückstellelement 33, 34 ausgestattet und unabhängig voneinander betätigbar sind, könnte auch nur ein gemeinsames Betätigungselement für beide Verriegelungsanordnungen vorhanden und mit beiden Verriegelungsarmen gekoppelt sein, beispielsweise über flexible Kraftübertragungselemente, die die Betätigungsbewegung in Umfangsrichtung zu beiden Verriegelungsarmen überträgt. Auch Mischformen wären denkbar, wobei für eine Verriegelungsanordnung eine direkte Betätigung des Verriegelungsarmes durch das Betätigungselement erfolgt oder diese Elemente wie oben erläutert in einem Bauteil zusammengefasst sind, und wobei für die gegenüberliegende Verriegelungsanordnung eine starre oder flexible Kraftübertragungsanordnung vom Betätigungselement zum separaten Verriegelungsarm vorliegt.

In jedem Fall erfolgt vorteilhafterweise die Verschiebung des Betätigungselementes 31, 32 zwischen der Aktivstellung und der Passivstellung - oder umgekehrt - in einer Richtung überwiegend radial in Bezug auf die gemeinsame Achse M. Das Betätigungselement 31 liegt dabei bevorzugt genau diametral gegenüber dem zweiten, unabhängigen Betätigungselement 32, also in Bezug auf die gemeinsame Achse M der Kupplung auf einander um 180 Grad entgegensetzten Seiten. Bevorzugt ist dabei eine an sich unabhängig realisierbare Ausführung mit Betätigungselemente 31, 32, die in ein und derselben Ebene liegen, die quer zur gemeinsamen Längsmittelachse M orientiert ist. Vorzugsweise ist diese Ebene die Längsmittelebene des Gehäuses 1.

Da das Betätigungselement 31, 32 bevorzugt auch durch den Mantel 13 abgedeckt ist, um auch hier ein Eindringen von Feuchte oder Schmutz zu verhindern, muss der Mantel 13 im Bereich oberhalb des Betätigungselementes 31, 32 eine Möglichkeit bieten, dieses leicht und sicher manuell zu erfühlen und dann durch Betätigung durch den Benutzer auch manuell zwischen Passivstellung und Aktivstellung zu verschieben. Dazu kann beispielsweise eine Ausdünnung im Mantel 13 vorgesehen sein, es kann eine kleine Erhebung 35 die Position des Betätigungselementes 31, 32 anzeigen, es könnte ein separat gefertigter Einsatz in eine Öffnung an dieser Stelle eingebaut sein, oder dergleichen.

Der Ordnung halber sei abschliessend darauf hingewiesen, dass zum besseren Verständnis des Aufbaus Elemente teilweise unmassstäblich und/oder vergrössert und/oder verkleinert dargestellt wurden.

**Bezugszeichenaufstellung**

| | | | |
|---|---|---|---|
| 1 | Gehäuse | 38 | Zapfen |
| 2 | Steckerbuchse | 39 | Zapfen |
| 3 | Steckerbuchse | | |
| 4 | Einstecköffnung | | |
| 5 | Einstecköffnung | | |
| 6 | Kontaktelement | | |
| 7 | Kontaktelement | | |
| 8 | Erdungskontakt | | |
| 9 | Kontaktträger | | |
| 10 | Kontaktträger | | |
| 11 | Halbschale | | |
| 12 | Halbschale | | |
| 13 | Mantel | | |
| 14 | Dichtlippe | | |
| 15 | Dichtlippe | | |
| 16 | Kontaktsatz | | |
| 17 | Verbindungsabschnitt | | |
| 18 | Isolierkörper | | |
| 19 | Rahmenteil | | |
| 20 | Rahmenteil | | |
| 21 | Schenkel | | |
| 22 | Schenkel | | |
| 23 | Zweiter Schenkel | | |
| 24 | Zweitere Schenkel | | |
| 25 | Ausnehmung | | |
| 26 | Ausnehmung | | |
| 27 | Verriegelungsarm | | |
| 28 | Verriegelungsarm | | |
| 29 | Verriegelungsvorsprung | | |
| 30 | Verriegelungsvorsprung | | |
| 31 | Betätigungselement | | |
| 32 | Betätigungselement | | |
| 33 | Rückstellfeder | | |
| 34 | Rückstellfeder | | |
| 35 | Erhebung | | |

## Patentansprüche

1. Steckverbinder-Kupplung, umfassend ein Gehäuse (1), zumindest zwei Steckerbuchsen (2, 3), die in dem Gehäuse (1) ausgebildet sind, zum Herstellen einer Steckverbindung mit je einem Kabelstecker, wobei die Steckerbuchsen (2, 3) hintereinander auf einer gemeinsamen Achse (M) und relativ zueinander um die gemeinsame Achse (M) um 180° verdreht angeordnet sind und entgegengesetzt orientierte Einstecköffnungen (4, 5) für Kabelstecker aufweisen, zumindest ein elektrisches Kontaktelement (6, 7) in jeder der Steckerbuchsen (2, 3), das mit zumindest einem elektrischen Kontaktelement einer anderen Steckerbuchse (2, 3) elektrisch leitend verbunden ist, zumindest eine Verriegelungsanordnung (27 bis 34) für jeden Kabelstecker in der Steckerbuchse, umfassend zumindest einen Verriegelungsarm (27, 28) mit je zumindest einer Verriegelungsstruktur, insbesondere einem Verriegelungsvorsprung (29, 30), welche im eingesteckten Zustand des Kabelsteckers in eine komplementäre Verriegelungsstruktur am Kabelstecker einkoppelt, zumindest ein Betätigungselement (31, 32), das ausgehend von einer Passivstellung gegen die Wirkung eines Rückstellelementes, vorzugsweise einer Rückstellfeder (33, 34), manuell in eine Aktivstellung verschiebbar ist, in welcher die Verriegelungsstruktur und die komplementäre Verriegelungsstruktur ausser Eingriff sind, **dadurch gekennzeichnet, dass** die Kontaktelemente (6, 7) beider Steckerbuchsen einem gemeinsamen Kontaktsatz (16) angehören, in welchem die Kontaktelemente gekreuzt geführt und auf den gegenüberliegenden Seiten relativ zueinander um die gemeinsame Achse (M) um 180° verdreht angeordnet sind, und zwei Verriegelungsarme (27, 28) bezüglich der gemeinsamen Achse (M) gegenüberliegend angeordnet sind.

2. Kupplung nach Anspruch 1, **dadurch gekennzeichnet, dass** die Verriegelungsanordnungen (27 bis 34) mit jeweils einem eigenen Betätigungselement (31, 32) und einem eigenen Rückstellelement (33, 34) ausgestattet und unabhängig voneinander betätigbar sind.

3. Kupplung nach Anspruch 1 oder 2, **dadurch gekennzeichnet, dass** die Betätigungselemente (31, 32) in Bezug auf die gemeinsame Achse (M) auf einander um vorzugsweise 180 Grad entgegensetzten Seiten angeordnet und/oder in der gleichen Ebene quer zur gemeinsamen Achse (M) angeordnet sind, vorzugsweise in der Längsmittelebene .

4. Kupplung nach einem der Ansprüche 1 bis 3, **dadurch gekennzeichnet, dass** die Richtung der Verschiebung der Betätigungselemente (31, 32) zwischen ihrer Passivstellung und ihrer Aktivstellung überwiegend radial in Bezug auf die gemeinsame Achse (M) verläuft.

5. Kupplung nach einem der Ansprüche 1 bis 4, **dadurch gekennzeichnet, dass** der Verriegelungsarm (27, 28) starr mit seinem Betätigungselement (31, 32) verbunden, vorzugsweise einstückig damit ausgeführt, ist.

6. Kupplung nach einem der Ansprüche 1 bis 5, **dadurch gekennzeichnet, dass** das Gehäuse (1) zwei Kontaktträger (9, 10) und eine diese Kontaktträger in ihrer relativen Position zueinander fixierende Schale (11, 12) umfasst, wobei die Kontaktträger (9, 10) auf einer gemeinsamen Achse (M) und relativ zueinander um die gemeinsame Achse um 180° verdreht angeordnet sind.

7. Kupplung nach Anspruch 6, **dadurch gekennzeichnet, dass** die Schale aus zwei in Richtung der gemeinsamen Achse geteilten Halbschalen (11, 12) besteht, welche durch einen Mantel (13) aus nichtmetallischem Material zusammengehalten werden, wobei vorzugsweise der Mantel (13) aus einem elastischen Material besteht und die Halbschalen (11, 12) gegeneinanderpresst.

8. Kupplung nach Anspruch 7, **dadurch gekennzeichnet, dass** der Mantel (13) auch die Betätigungselemente (31, 32) abdeckt und im Bereich der Betätigungselemente (31, 32) Strukturen aufweist, um die manuelle Verschiebung der Betätigungselemente zu ermöglichen.

9. Kupplung nach einem der Ansprüche 7 oder 8, **dadurch gekennzeichnet, dass** der Mantel (13) die Schale (11, 12) in Richtung der gemeinsamen Achse (M) zumindest an einem Ende überragt und am inneren Randbereich zumindest eines Endes eine radial nach innen weisende Dichtlippe (14, 15) aufweist.

10. Kupplung nach einem der Ansprüche 1 bis 9, **dadurch gekennzeichnet, dass** der Kontaktsatz (16) in einem Rahmen (19, 20) einsetzt ist, dessen einander entlang der gemeinsamen Achse gegen(M) überliegende Seiten in die Kontaktträger (9, 10) eingeschoben ist, wobei der Rahmen vorzugsweise aus zwei einander in Bezug auf die gemeinsame Achse (M) gegenüberliegenden Rahmenteilen (19, 20) ausgeführt ist, die einander in Richtung der gemeinsamen Achse (M) gesehen im zentralen Abschnitt des Kontaktsatzes (16) überlappen.

11. Kupplung nach Anspruch 10, **dadurch gekennzeichnet, dass** zumindest Teile der Betätigungsanordnung (27 bis 34), vorzugsweise die gesamte Betätigungsanordnung, im oder am Rahmen (19, 20) abgestützt bzw. gehalten ist

## Claims

1. A plug connector coupling, comprising a housing (1), at least two plug sockets (2, 3) which are formed in the housing (1), for producing a plug connection to in each case one cable plug, wherein the plug sockets (2, 3) are arranged one behind the other on a common axis (M) and rotated about the common axis (M) by 180° relative to each other and have plug-in openings (4, 5), oriented in opposite directions, for cable plugs, at least one electrical contact element (6, 7) in each of the plug sockets (2, 3) which is connected electrically conductively to at least one electrical contact element of another plug socket (2, 3), at least one locking assembly (27 to 34) for each cable plug in the plug socket, comprising at least one locking arm (27, 28) with in each case at least one locking structure, in particular a locking projection (29, 30), which, in the plugged-in state of the cable plug, engages in a complementary locking structure at the cable plug, at least one actuating element (31, 32) which starting from a passive position, can be displaced counter to the action of a restoring element, preferably a restoring spring (33, 34), by hand into an active position in which the locking structure and the complementary locking structure are disengaged, **characterized in that** the contact elements (6, 7) of both plug sockets are part of a common contact set (16) in which the contact elements are routed so that they cross each other and are arranged on the opposite sides so that they are rotated about the common axis (M) by 180° relative to each other, and two locking arms (27, 28) are arranged opposite each other with respect to the common axis (M).

2. The coupling as claimed in claim 1, **characterized in that** the locking assemblies (27 to 34) are equipped with in each case an independent actuating element (31, 32) and an independent restoring element (33, 34) and can be actuated independently of each other.

3. The coupling as claimed in claim 1 or 2, **characterized in that** the actuating elements (31, 32) are arranged on sides opposite each other by preferably 180 degrees with reference to the common axis (M) and/or are arranged in the same plane transversely to the common axis (M), preferably in the longitudinal central plane.

4. The coupling as claimed in any one of claims 1 to 3, **characterized in that** the direction of the displacement of the actuating elements (31, 32) between their passive position and their active position predominantly runs radially with reference to the common axis (M).

5. The coupling as claimed in any one of claims 1 to 4, **characterized in that** the locking arm (27, 28) is rigidly connected to its actuating element (31, 32), and is preferably designed as a single piece therewith.

6. The coupling as claimed in any one of claims 1 to 5, **characterized in that** the housing (1) comprises two contact carriers (9, 10) and a shell (11, 12) fixing these contact carriers in their relative position to each other, wherein the contact carriers (9, 10) are arranged on a common axis (M) and rotated about the common axis by 180° relative to each other.

7. The coupling as claimed in claim 6, **characterized in that** the shell consists of two half-shells (11, 12) split in the direction of the common axis which are held together by a sleeve (13) made from non-metallic material, wherein preferably the sleeve (13) is made from an elastic material and presses the half-shells (11, 12) against each other.

8. The coupling as claimed in claim 7, **characterized in that** the sleeve (13) also covers the actuating elements (31, 32) and has structures in the region of the actuating elements (31, 32) in order to enable the manual displacement of the actuating elements.

9. The coupling as claimed in one of the claims 7 or 8, **characterized in that** the sleeve (13) protrudes beyond the shell (11, 12) in the direction of the common axis (M) at least at one end and has a radially inward facing sealing lip (14, 15) at the inner edge region of at least one end.

10. The coupling as claimed in any one of claims 1 to 9, **characterized in that** the contact set (16) is inserted into a frame (19, 20), the opposite sides of which along the common axis (M) are pushed into the contact carriers (9, 10), wherein the frame is preferably designed from two frame parts (19, 20) which are opposite each other with reference to the common axis (M) and overlap each other in the central section of the contact set (16), viewed in the direction of the common axis (M).

11. The coupling as claimed in claim 10, **characterized in that** at least parts of the actuating assembly (27 to 34), preferably the whole actuating assembly, are supported or held in or on the frame (19, 20).

## Revendications

1. Accouplement pour connecteurs comprenant un boîtier (1), au moins deux douilles (2, 3) formées dans le boîtier (1) pour établir chacune une connexion enfichable avec une fiche de câble, les douilles (2, 3) étant disposées l'une derrière l'autre sur un axe commun (M) et tournées de 180° l'une par rapport à l'autre autour de l'axe commun (M), et présentant des ouvertures d'enfichage (4, 5) orientées en sens opposé pour des fiches de câble, au moins un élément de contact électrique (6, 7) dans chacune des douilles (2, 3) qui est relié de manière électriquement conductrice à au moins un élément de contact électrique d'une autre douille (2, 3), au moins un dispositif de verrouillage (27 à 34) pour chaque fiche de câble dans la douille, comprenant au moins un bras de verrouillage (27, 28) avec au moins une structure de verrouillage, en particulier une saillie de verrouillage (29, 30) qui, lorsque la fiche de câble est enfichée, s'engage dans une structure de verrouillage complémentaire sur la fiche de câble, au moins un élément d'actionnement (31, 32) qui, à partir d'une position passive, peut être déplacé manuellement contre l'action d'un élément de rappel, de préférence un ressort de rappel (33, 34), vers une position active dans laquelle la structure de verrouillage et la structure de verrouillage complémentaire sont désengagées, **caractérisé en ce que** les éléments de contact (6, 7) des deux douilles font partie d'un bloc de contacts commun (16) dans lequel les éléments de contact sont disposés en croix et, sur les côtés opposés, sont tournés de 180° l'un par rapport à l'autre autour de l'axe commun (M), et deux bras de verrouillage (27, 28) sont disposés de manière opposée par rapport à l'axe commun (M).

2. Accouplement selon la revendication 1, **caractérisé en ce que** les dispositifs de verrouillage (27 à 34) sont chacun équipés de leur propre élément d'actionnement (31, 32) et de leur propre élément de rappel (33, 34) et peuvent être actionnés indépendamment les uns des autres.

3. Accouplement selon la revendication 1 ou 2, **caractérisé en ce que** les éléments d'actionnement (31, 32) sont disposés, par rapport à l'axe commun (M), sur des côtés opposés de préférence à 180 degrés l'un de l'autre et/ou dans le même plan transversalement à l'axe commun (M), de préférence dans le plan médian longitudinal.

4. Accouplement selon l'une des revendications 1 à 3, **caractérisé en ce que** la direction du déplacement des éléments d'actionnement (31, 32) entre leur position passive et leur position active s'étend principalement radialement par rapport à l'axe commun (M).

5. Accouplement selon l'une des revendications 1 à 4, **caractérisé en ce que** le bras de verrouillage (27, 28) est relié de manière rigide à son élément d'actionnement (31, 32), de préférence réalisé d'un seul tenant avec celui-ci.

6. Accouplement selon l'une des revendications 1 à 5, **caractérisé en ce que** le boîtier (1) comprend deux supports de contact (9, 10) et une coque (11, 12) fixant ces supports de contact dans leur position relative l'un par rapport à l'autre, les supports de contact (9, 10) étant disposés sur un axe commun (M) et tournés de 180° l'un par rapport à l'autre autour de l'axe commun.

7. Accouplement selon la revendication 6, **caractérisé en ce que** la coque se compose de deux demi-coques (11, 12) divisées dans la direction de l'axe commun, qui sont maintenues ensemble par une enveloppe (13) en matériau non métallique, l'enveloppe (13) étant de préférence constituée d'un matériau élastique et pressant les demi-coques (11, 12) l'une contre l'autre.

8. Accouplement selon la revendication 7, **caractérisé en ce que** l'enveloppe (13) recouvre également les éléments d'actionnement (31, 32) et présente, dans la zone des éléments d'actionnement (31, 32), des structures permettant le déplacement manuel des éléments d'actionnement.

9. Accouplement selon l'une des revendications 7 ou 8, **caractérisé en ce que** l'enveloppe (13) dépasse de la coque (11, 12) dans la direction de l'axe commun (M) au moins à une extrémité et présente, au niveau de la zone de bordure intérieure d'au moins une extrémité, une lèvre d'étanchéité (14, 15) orientée radialement vers l'intérieur.

10. Accouplement selon l'une des revendications 1 à 9, **caractérisé en ce que** le bloc de contact (16) est inséré dans un cadre (19, 20) dont les côtés, situés l'un en face de l'autre le long de l'axe commun (M), s'insèrent dans les supports de contact (9, 10), le cadre étant de préférence constitué de deux parties de cadre (19, 20) situées l'une en face de l'autre par rapport à l'axe commun (M), qui se chevauchent dans la section centrale du bloc de contacts (16) vu dans la direction de l'axe commun (M).

11. Accouplement selon la revendication 10, **caractérisé en ce qu'**au moins des parties du dispositif d'actionnement (27 à 34), de préférence l'ensemble du dispositif d'actionnement, sont supportées ou maintenues dans ou sur le cadre (19, 20).
